# EUROPÄISCHE PATENTSCHRIFT

(11) **EP 0 499 067 B1**
(45) Veröffentlichungstag und Bekanntmachung des Hinweises auf die Patenterteilung: **09.11.1994**
(21) Anmeldenummer: 92101112.8
(22) Anmeldetag: 24.01.1992
(51) Int. Cl.: A45D 44/14, G09B 25/00

(54) **Kunstkopf als Trainingsmodell in der Friseur- und Kosmetikerausbildung**
Artificial head as training model for hairdressers and cosmeticians formation
Tête artificielle servant comme modèle d'entraînement pour la formation des coiffeurs et esthéticiens

(30) Priorität: 09.02.1991 DE 9101510 U; 02.03.1991 DE 9102525 U
(43) Veröffentlichungstag der Anmeldung: 19.08.1992
(73) Patentinhaber: Bergmann GmbH & Co. KG, D-88471 Laupheim (DE)
(72) Erfinder: Müller, Klaus Dipl.-Kfm., W-7958 Laupheim (DE)
(74) Vertreter: Riebling, Peter, Dr.-Ing.

(56) Entgegenhaltungen:
- WO-A-89/03568
- DE-C- 1 120 187
- DE-U- 8 313 884
- FR-A- 2 178 441

## Beschreibung

Gegenstand der vorliegenden Erfindung ist ein Kunstkopf nach dem Oberbegriff des Patentanspruchs 1.

Ein derartiger Kunstkopf ist in der Friseurausbildung bekannt, wobei auf einem - gesichtslosen - Kunstkopf Haare befestigt werden. Die Haare werden dann zu Ausbildungszwecken geschnitten und zu einer entsprechenden Frisur geordnet. Der Kunstkopf wird hierbei durch Ausschäumen einer Hohlform hergestellt.

Nachteil dieser bekannten Trainingsmethode ist, daß man den Kunstkopf nach erfolgter Herrichtung der Haarfrisur nicht mehr brauchen kann und die Entsorgung dieses Kunstkopfes schwierig ist. Für die Kosmetiker-Ausbildung ist ein derartiger Kunstkopf nur bedingt geeignet, weil diesem Kunstkopf nur ein Gesicht zugeordnet ist und daher nicht unterschiedliche Gesichtstypen aufprobierbar sind.

Weiterer Nachteil ist, daß man zwar mit einem derartigen Kunstkopf den Haarschnitt und Haarfrisuren erproben kann, daß aber eine weitergehende Ausbildung nicht möglich ist. Beispielsweise wäre es wichtig, in der Ausbildung zu zeigen, welche Frisur mit welcher Haarlänge und -schnitt zu einer bestimmten Gesichtsform passt. Unter dem Begriff "Gesichtsform" werden hierbei grundsätzlich runde, ovale, dreieckige und viereckige Gesichtsformen verstanden. Jede Gesichtsform weist für sich noch unterschiedliche Gesichtslängen auf, wobei ebenfalls noch der Augenschnitt, der Mundschnitt und die Nase variieren können.

Mit der bisherigen Trainingsmethode ist es also nicht möglich, die entsprechend hergerichtete Haartracht einer bestimmten Gesichtsform anzupassen.

Aus der WO-A- 8 903 568 ist ein Kunstkopf aus Vinylmaterial mit Haarbereichen bekannt. Auf diesen Kunstkopf können auswechselbare Gesichtsmasken aufgebracht werden, die allerdings keinerlei Haarbereiche aufweisen. Dennoch ist es zwar möglich, die Wirkung ein- und derselben Frisur auf verschiedene Gesichtstypen zu prüfen, allerdings nur in sehr eingeschränktem Umfang. Ein Variieren des Haaransatzes ist nicht möglich, da auf den Gesichtsmasken keinerlei künstliche Haare vorgesehen sind.

Auch ein Variieren des vorderen Teils der Frisur, z.B. Pony, Fransen, Pagenschnitt oder ähnliches, bei dem der Rest der Frisur auf den Kunstkopf unverändert bleibt, ist nicht möglich.

Der Kunstkopf nach dieser Druckschrift hat auch den wesentlichen Nachteil, daß es nicht möglich ist, die entsprechend hergerichtete Haartracht einer bestimmten Gesichtsform gut anzupassen.

Der vorliegenden Erfindung liegt deshalb die Aufgabe zugrunde, den Einsatzzweck eines Kunstkopfes nach dem Oberbegriff des Patentanspruchs 1 zu erweitern.

Zur Lösung der gestellten Aufgabe ist die Erfindung durch die technische Lehre nach dem Anspruch 1 gekennzeichnet.

Wesentliches Merkmal der vorliegenden Erfindung ist, daß der Kunstkopf mit einer natürlich ausgebildeten Gesichtsmaske mit Haaransatz verbunden ist. Es ergibt sich hieraus somit ein einstückiges Teil, mit dem es dann erstmals möglich ist, einen derartigen Kunstkopf nicht nur in der Friseurausbildung, sondern darüber hinaus in der Kosmetikerausbildung zu verwenden. Damit ist es möglich, festzulegen, zu welchem Gesicht welche Frisur in Form, Welle, Farbe und Haarlänge passt.

Mit der gegebenen technischen Lehre nach der Erfindung wird also ein Trainingsmedium verwirklicht, mit dem erstmals ein Geschmackstraining möglich ist. Über einen relativ einfach ausgebildeten Vinylkopf werden unterschiedliche Gesichtsmasken aufgespannt und mittels eines einfachen Klettverschlusses oder einer Stecknadel befestigt. Damit können unterschiedliche Gesichtsformen mit unterschiedlichen Haaren oder auch Gesichtsformen, bei denen die Haare im Lauf der Ausbildung abgeschnitten oder gekürzt worden sind, für den Kosmetikunterricht über den Kunstkopf gestülpt und auf einfache Art lösbar befestigt werden.

Damit ist
1. der Vorteil verbunden, daß man eine Wiederverwendungsmöglichkeit gefunden hat, um die Kunstköpfe, die nach dem herkömmlichen Haarschneidetraining praktisch wertlos geworden sind, wieder zu verwenden. Die Entsorgung dieser herkömmlichen Kunstköpfe bereitete immer größere Schwierigkeiten.
2. Die Gesichtsmasken mit den daran angeordneten Haaren sind einfach zu versenden. Sie nehmen wenig Platz ein und brauchen nicht entsorgt zu werden, da sie wiederverwendbar sind.

Nach der vorliegenden Erfindung verwendet man also fertige Gesichtsmasken mit Haaren, wobei eine Gesichtsmaske aus unterschiedlichen Nasen-, Ohren-, Augen- und Mundpartien besteht.

Im folgenden wird die Erfindung anhand von lediglich einen Ausführungsweg darstellende Zeichnungen näher erläutert. Hierbei gehen aus den Zeichnungen und ihrer Beschreibung weitere wesentliche Merkmale und Vorteile der Erfindung hervor.

Es zeigen:
- Figur 1:: ein Kunstkopf in Seitenansicht
- Figur 2:: die Gesichtsmaske nach der Neuerung.

Der Kunstkopf 1 nach Figur 1 besteht aus einem Kunststoffkörper, der in der Profilgebung dem menschlichen Kopf entspricht.

Auf die Gesichtspartie dieses Kunstkopfes und auf die Kopfpartie wird nun die in Figur 2 in Seitenansicht gezeigte Gesichtsmaske 2 aufgestülpt und über die Klettverschlüsse 3, 4 lösbar mit dem Kunstkopf 1 verbunden.

Die Gesichtsmaske 2 besteht im wesentlichen aus einem
- möglichst die natürlichen Verhältnisse genau wiedergebenden
- Gesicht 5 und aus Haaren 6, die Teil der Gesichtsmaske sind; die Haare sind entweder werkstoffeinstückig mit der Gesichsmaske verbunden oder - in einer anderen Ausführungsform lösbar mit der Gesichtsmaske 2 verbindbar.

Erfindungsgemäss ist nun vorgesehen, daß eine Vielzahl unterschiedlicher Gesichtsmasken 2 mit unterschiedlichen Haaren 6 einem Kunstkopf 1 zugeordnet werden, so daß in der Arrt eines Geschmackstrainings unterschiedlich geschnittene Gesichter 5 mit unterschiedlichen Haaren 6 dem Kunstkopf 1 zugeordnet werden.

Die Gesichtsmaske 2 wird dann in den Pfeilrichtungen 7,8 über den Kunstkopf 1 gestülpt und lösbar befestigt.

In einer anderen Ausführungsform der Erfindung ist vorgesehen, daß die Gesichtsmaske "gesichtslos" ist, d.h. relativ glatt ausgebildet ist und daß über diesen gesichtslosen Kunstkopf das in Figur 2 dargestellte Gesicht 5 übergestülpt wird.

In einer anderen Ausgestaltung der vorliegenden Erfindung ist vorgesehen, daß Teile der Gesichtsmaske 5 austauschbar gestaltet sind, z.B. die Nasenpartie, die Mundpartie, die Augenpartie, die Kinnpartie, die Wangenpartie, die Halspartie und dergleichen mehr. Diese Teile sind austauschbar und lösbar mit den übrigen Teilen der Gesichtsmaske verbunden. Diese sind so in die Haut der Gesichtsmaske integriert, daß sie sich als einheitliche Haut darstellten, d.h. die lösbare Verbindung der einzelnen Gesichtspartien der Gesichtsmaske mit den übrigen Partien der Gesichtsmaske ist von außen her nicht erkennbar.

In einer weiteren Ausgestaltung der vorliegenden Erfindung ist vorgesehen, daß bereits schon ein Kunstkopf 1 mit entsprechend ausgebildeter Gesichtsmaske 2 vorgesehen ist.

Erfindungsgemäss ist nun vorgesehen, daß eine weitere Gesichtsmaske 2 auf die mit dem Kunstkopf ausgerüstete erste Gesichtsmaske aufsetzbar und dort befestigbar ist. Bei dieser Lösung besteht der wesentliche Vorteil, daß man an einer bereits fertiggestellten Frisur, wobei die Haare entweder am Kunstkopf selbst oder an der ersten Gesichtsmaske befestigt sind, (vergl. Figur 2), zu der bereits vorhandenen Haarfrisur und dem bereits vorhandenen Gesicht verschiedene andere Gesichtsmasken ausprobieren kann, die möglicherweise auch zu dieser Haarfrisur passen.

Das Wesen dieser Erfindung liegt also auch darin, daß man nicht nur eine Gesichtsmaske 2 hat, sondern daß man auf eine derartige Gesichtsmaske mehrere andere Gesichtsmasken aufstülpen kann, die einen anderen Gesichtseindruck erbringen.

So kann z.B. die erste Gesichtsmaske 2 ein ovales Gesicht darstellen, während die darüber zu stülpende weitere Gesichtsmaske ein rundes, quadratisches oder eckiges Gesicht darstellt.

## Patentansprüche

1. Kunstkopf mit Haarfrisur zur Anwendung als Schulungsobjekt bei der Friseur- und/oder Kosmetiker-Ausbildung, wobei der Kunstkopf (1) aus Vinylmaterial besteht und eine auswechselbare Gesichtsmaske (2) aufweist, wobei dem Kunstkopf (1) eine Anzahl unterschiedlich ausgebildeter Gesichtsmasken (2) zugeordnet ist, **dadurch gekennzeichnet**, daß jede der Gesichtsmasken (2) natürlich und nach Gesichtsausschnitt unterschiedlich ausgebildet ist, mindestens teilweise auswechselbar ist und einen Kopfhaarbereich aufweist, der nach Haarlänge, Haarfarbe und Haarschnitt unterschiedlich ausgebildet ist.

2. Kunstkopf nach Anspruch 1, **dadurch gekennzeichnet**, daß der Kunstkopf (1) im Kopfbereich mit Haaren besetzt ist.

3. Kunstkopf nach Anspruch 1, **dadurch gekennzeichnet**, daß der Kunstkopf (1) im Kopfbereich ohne Haare ist.

4. Kunstkopf nach den Ansprüchen 1 bis 3, **dadurch gekennzeichnet**, daß die Gesichtsmaske (2) auswechselbare Partien aufweist, insbesondere auswechselbare Nasen-, Augen-, Wangen-, Ohren- und Mundpartien.

5. Kunstkopf nach den Ansprüchen 1 bis 4, **dadurch gekennzeichnet**,daß die Gesichtsmaske (2) im Gesichtsbereich eine runde oder ovale oder viereckige oder dreieckige Form aufweist.

6. Kunstkopf nach den Ansprüchen 1 bis 5, **dadurch gekennzeichnet**, daß die Gesichtsmaske (2) aus einem hautfreundlichen oder hautähnlichen Material mit gleicher Affinität zur Haut besteht, um dann beim Auftragen von Kosmetika auf diese künstliche Haut die gleiche Farb- und Eindringwirkung wie auf einer natürlichen Haut zu erzielen.

## Claims

1. An artificial head with a coiffure for use as a teaching object in the training of hairdressers and/or beauticians, in which the artificial head (1) consists of vinyl material and has an interchangeable face mask (2), in which a number of differently constructed face masks (2) are associated with the artificial head (1), characterised in that each of the face masks (2) is constructed naturally and differently in facial detail, is at least partially interchangeable and has a hair region which is differently constructed in hair length, hair colour and hair style.

2. An artificial head according to Claim 1, characterised in that the artificial head (1) is provided with hair in the head region.

3. An artificial head according to Claim 1, characterised in that the artificial head (1) is without hair in the head region.

4. An artificial head according to Claims 1 to 3, characterised in that the face mask (2) has interchangeable parts, in particular interchangeable nose, eye, cheek, ear and mouth parts.

5. An artificial head according to Claims 1 to 4, characterised in that the face mask (2) has a round or oval or square or triangular shape in the facial region.

6. An artificial head according to Claims 1 to 5, characterised in that the face mask (2) consists of a material compatible with or similar to skin with the same affinity to skin, to then achieve the same colouring and penetration effect with the application of cosmetics onto this artificial skin as on a natural skin.

## Revendications

1. Tête artificielle pourvue d'une coiffure, destinée à servir d'objet d'entraînement pour la formation de coiffeurs et/ou d'esthéticiens, la tête artificielle (1) se composant d'un matériau en vinyle et comportant un masque (2) échangeable, et un certain nombre de masques (2) de différentes configurations étant associé à ladite tête (1), caractérisée en ce que chacun des masques (2) présente une configuration naturelle et des formes de visage différentes, est au moins partiellement échangeable et comporte une zone de cheveux présentant une longueur, une couleur et une coupe de cheveux différente.

2. Tête artificielle selon la revendication 1, caractérisée en ce que la tête artificielle (1) est garnie de cheveux dans la zone du crâne.

3. Tête artificielle selon la revendication 1, caractérisée en ce que la tête artificielle (1) est sans cheveux dans la zone du crâne.

4. Tête artificielle selon les revendications 1 à 3, caractérisée en ce que le masque (2) comporte des parties échangeables, notamment pour le nez, les yeux, les joues, les oreilles et la bouche.

5. Tête artificielle selon les revendications 1 à 4, caractérisée en ce que le masque (2) présente dans la zone du visage une forme ronde, ovale, carrée ou triangulaire.

6. Tête artificielle selon les revendications 1 à 5, caractérisée en ce que le masque (2) se compose d'un matériau imitant la peau ou semblable à la peau et présentant le même aspect que celle-ci afin d'obtenir, lors de l'application de produits cosmétiques sur cette peau artificielle, le même effet de coloration et de pénétration que sur une peau naturelle.
